# FASCICULE DE BREVET EUROPEEN

(11) **EP 2 505 112 B1**
(45) Date de publication et mention de la délivrance du brevet: **12.09.2018**
(21) Numéro de dépôt: 12161048.9
(22) Date de dépôt: 23.03.2012
(51) Int. Cl.: A47L 9/02, A47L 9/28

(54) **Aspirateur avec moyen de détection de présence d'un suceur**
Staubsauger mit Mitteln zur Erkennung der Anwesenheit einer Düse
Vacuum cleaner with means for detecting the presence of a nozzle

(30) Priorité: 29.03.2011 FR 1152614
(43) Date de publication de la demande: 03.10.2012
(73) Titulaire: SEB S.A., 69130 Ecully (FR)
(72) Inventeur: Meyrignac, Robert, 78790 Montchauvet (FR); Marchal, Eric, 27120 Houlbec-Cocherel (FR)
(74) Mandataire: Cémeli, Eric Philippe Laurent

(56) Documents cités:
- EP-A1- 1 764 020
- DE-A1-102008 061 251

## Description

La présente invention concerne un aspirateur à poussières, et plus particulièrement le suceur et l'unité de commande de l'aspirateur.

Il est déjà connu, par le document EP1639934, un aspirateur comprenant plusieurs modes de fonctionnement. Le suceur est équipé d'un dispositif permettant d'identifier la surface à nettoyer. Selon ce document, le suceur comprend un lecteur d'étiquette d'identification par radiofréquence (en anglais RFID reader). Lorsque la surface est équipée d'une telle étiquette, l'unité de commande de l'aspirateur ajuste la puissance délivrée au moteur de l'aspirateur. Ce dispositif ne fonctionne que si une étiquette d'identification par radiofréquence est présente sur la surface à nettoyer. Par ailleurs, lors d'un changement de surface à nettoyer, l'étiquette correspondante doit être lue par le suceur pour que la puissance de l'aspirateur soit correctement ajustée
DE 10 2008 061251 A1 révèle le préambule de la revendication 1. La présente invention propose de pallier aux inconvénients de l'état de la technique en proposant un aspirateur dont le fonctionnement s'adapte automatiquement en fonction de son mode d'utilisation.

Cet objectif est atteint par un aspirateur comportant un boîtier et un moto-ventilateur destiné à créer une dépression dans un tube d'aspiration dont l'extrémité est équipée d'un suceur, le boîtier comprenant une unité de commande pouvant faire fonctionner le moto-ventilateur selon au moins deux modes, caractérisé en ce que l'aspirateur comprend un moyen de détection de présence du suceur et en ce que l'unité de commande active un premier mode de fonctionnement lorsque le suceur est détecté et un deuxième mode de fonctionnement lorsque le suceur n'est pas détecté.

Ainsi, grâce au moyen de détection et à l'unité de commande associée, la puissance de l'aspirateur est toujours adaptée en fonction du suceur équipant l'aspirateur.

Selon d'autres variantes de réalisation :
- le niveau de puissance maximum délivré au moto-ventilateur dans le premier mode de fonctionnement est inférieur au niveau de puissance maximum délivré au moto-ventilateur dans le deuxième mode de fonctionnement.
- le moyen de détection de présence du suceur comprend des moyens d'identification du type de suceur et l'unité de commande comprend un mode de fonctionnement correspondant au type de suceur identifié.
- le moyen de détection de présence du suceur comprend un dispositif sans fil pour détecter une balise d'indentification disposée sur le suceur.
- le dispositif sans fil est un lecteur d'étiquette d'identification par radiofréquence et la balise d'identification est une étiquette du même type.
- le moyen de détection comprend un circuit électrique reliant l'unité de commande et le suceur.

D'autres caractéristiques et avantages de l'invention ressortiront de la description qui va suivre, prise à titre d'exemple non limitatif, en référence à la figure unique annexée représentant un aspirateur selon l'invention.

La présente invention concerne un aspirateur 1 équipé de sa chaîne d'accessoires 2. La chaîne d'accessoires 2 comprend de façon connue en soi un flexible 14 dont une extrémité est connectée à l'aspirateur et l'autre extrémité à une crosse 15 permettant à un utilisateur de manipuler la chaîne d'accessoires 2. La crosse 15 est également connectée à un tube de liaison 12 dont l'extrémité est équipée d'un suceur 10. Selon l'exemple d'illustration de l'invention, tel que le montre la figure 1, le suceur est de forme rectangulaire. Toutefois, la présente invention n'est pas limitée à cette forme rectangulaire, et peut être mise en oeuvre par exemple sur un suceur de forme triangulaire.

L'aspirateur possède notamment un moto-ventilateur 24 susceptible de créer un flux d'aspiration d'air dans le tube et dans le suceur. L'aspirateur comprend également un dispositif de filtration des déchets (non représenté) permettant de retenir les déchets aspirés dans le boîtier de l'aspirateur 1. Ce dispositif de filtration peut comprendre soit un sac, soit un dispositif de séparation cyclonique à un ou plusieurs étages.

Le boîtier de l'aspirateur est équipé de roues 21, 23 pour assurer le déplacement de l'aspirateur 1. Le boîtier comprend également une sortie d'air par laquelle l'air préalablement débarrassé des déchets par le dispositif de filtration est évacué.

La puissance électrique délivrée au moto-ventilateur est commandée par une unité de commande électronique 25.

Selon l'invention, l'unité de commande permet d'établir au moins deux modes de fonctionnement du moto-ventilateur. Chaque mode de fonctionnement correspond à une puissance électrique distincte délivrée au moto-ventilateur. L'un des modes de fonctionnement correspond au fonctionnement selon la puissance maximum du moto-ventilateur.

L'unité de commande comprend un moyen de détection 26 de la présence du suceur 10 sur la chaîne d'accessoires 2. Selon une première variante, le moyen de détection comprend un dispositif sans fil apte à détecter une balise correspondante sur le suceur. A titre d'exemple, le moyen de détection comprend un lecteur 26 d'étiquette d'identification par radiofréquence. Par ailleurs, le suceur 10 est équipé d'une étiquette 16 d'identification par radiofréquence (RFID Tag). Lorsque le suceur est connecté à la chaîne d'accessoires, le lecteur d'étiquette par radiofréquence fournit un signal correspondant à la présence du suceur 10 à l'unité de commande 25 de l'aspirateur. Sur réception de ce signal, l'unité de commande 25 déclenche le fonctionnement du moto-ventilateur 24 selon un mode particulier.

Selon l'invention, la puissance délivrée au moto-ventilateur 24 par l'unité de commande 25, lorsque le suceur 10 est détecté, est inférieure à la puissance maximale. Par ailleurs, lorsque le suceur 10 n'est pas détecté par le moyen de détection 26, l'unité de commande délivre la puissance maximale au moto-ventilateur 24.

Dans une autre variante non représentée, le moyen de détection comprend un circuit électrique le long de la chaîne d'accessoires 2 connectée à l'unité de commande 25. Le suceur 10 assure la fermeture du circuit électrique lorsqu'il est connecté à la chaîne d'accessoires 2. Ainsi, lorsque le suceur 10 n'est pas présent, la tension du circuit électrique est nulle ce qui constitue pour l'unité de commande 25 le signal d'absence du suceur 10 déclenchant le mode de fonctionnement correspondant. Inversement, lorsque le suceur 10 est présent, la tension du circuit électrique est différente de zéro. L'unité de commande 25 déclenche alors un autre mode de fonctionnement.

Selon un autre mode de réalisation, l'unité de commande comprend également des moyens d'identification du suceur. L'unité de commande comprend un mode de fonctionnement par type de suceur. Ainsi, l'unité de commande permet non seulement d'ajuster le fonctionnement du moto-ventilateur en fonction de la présence ou non du suceur mais également en fonction de type de suceur. En effet, le fonctionnement optimal d'un suceur adapté pour un sol lisse ne nécessite pas la même puissance d'aspiration qu'un suceur adapté pour la moquette ou qu'une turbo-brosse.

Selon la variante représentée, l'étiquette 16 d'identification par radiofréquence du suceur 10 comprend un identifiant caractéristique du suceur. Le lecteur 26 d'étiquette d'identification par radiofréquence est donc capable de reconnaître le type de suceur en fonction de l'identifiant.

Lorsque la détection de la présence du suceur est réalisée par l'intermédiaire d'un circuit électrique le long de la chaîne d'accessoires, le suceur comprend un composant électronique, telle qu'une résistance, monté en série sur le circuit électrique. La valeur de la résistance est différente d'un type de suceur à l'autre. Lorsqu'un suceur est connecté, la valeur de la tension mesurée par l'unité de commande dans le circuit électrique est alors différente d'un suceur à l'autre.

L'aspirateur selon l'invention fonctionne de la façon suivante. Lors de la mise en route de l'aspirateur, le moyen de détection 26 transmet un signal représentatif de la présence ou non du suceur 10 à l'unité de commande 25. La puissance correspondant au signal est délivrée au moto-ventilateur 24. Ainsi, lorsqu'un suceur 10 est détecté, la puissance correspondant au fonctionnement optimal de ce suceur est délivrée au moto-ventilateur 24.

Si aucun suceur 10 n'est détecté, la puissance maximum est délivrée au moto-ventilateur. Ainsi, l'utilisateur peut utiliser la crosse 15 seule pour aspirer des déchets volumineux d'accès difficile.

Lorsque l'aspirateur 1 selon l'invention comprend également les moyens d'identification du suceur 10, la puissance délivrée au moto-ventilateur 24 est adaptée au suceur 10 connecté à la chaîne d'accessoires.

Ainsi, selon l'invention, en ajustant la puissance délivrée au moto-ventilateur dans la zone de fonctionnement optimal du suceur 10, l'énergie électrique consommée par l'aspirateur est donc réduite au juste nécessaire. Toutefois, la puissance maximum du moto-ventilateur reste disponible pour des utilisations très ponctuelles sans le suceur 10.

## Revendications

1. Aspirateur (1) comportant un boîtier et un moto-ventilateur (24) destiné à créer une dépression dans un tube (12) d'aspiration dont l'extrémité est équipée d'un suceur (10), le boîtier comprenant une unité de commande (25) pouvant faire fonctionner le moto-ventilateur (24) selon au moins deux modes, **caractérisé en ce que** l'aspirateur (1) comprend un moyen de détection (16, 26) de présence du suceur (10), **en ce que** l'unité de commande (25) active un premier mode de fonctionnement lorsque le suceur (10) est détecté et un deuxième mode de fonctionnement lorsque le suceur (10) n'est pas détecté, et **en ce que** le moyen de détection (16, 26) de présence du suceur (10) comprend un dispositif (26) sans fil pour détecter une balise d'identification (16) disposée sur le suceur.

2. Aspirateur selon la revendication 1, **caractérisé en ce que** le niveau de puissance maximum délivré au moto-ventilateur (24) dans le premier mode de fonctionnement est inférieur au niveau de puissance maximum délivré au moto-ventilateur (24) dans le deuxième mode de fonctionnement.

3. Aspirateur selon la revendication 1 ou 2, **caractérisé en ce que** le moyen de détection (16) de présence du suceur (10) comprend des moyens d'identification du type de suceur (10) et **en ce que** l'unité de commande (25) comprend un premier mode de fonctionnement correspondant au type de suceur (10) identifié.

4. Aspirateur selon l'une des revendications 1 à 3, **caractérisé en ce que** le dispositif sans fil (26) est un lecteur d'étiquette d'identification par radiofréquence, et la balise d'identification (16) est une étiquette du même type.

## Patentansprüche

1. Staubsauger (1), aufweisend ein Gehäuse und einen Lüftermotor (24), der dazu bestimmt ist, einen Unterdruck in einem Staubsaugerrohr (12) zu erzeugen, dessen Ende mit einer Düse (10) ausgestattet ist, wobei das Gehäuse eine Steuereinheit (25) aufweist, die den Lüftermotor (24) in mindestens zwei Betriebsarten betreiben lassen kann, **dadurch gekennzeichnet, dass** der Staubsauger (1) ein Mittel (16, 26) zum Erfassen des Vorhandenseins der Düse (10) umfasst, dass die Steuereinheit (25) eine erste Betriebsart, wenn die Düse (10) erfasst wird, und eine zweite Betriebsart aktiviert, wenn die Düse (10) nicht erfasst wird, und dass das Mittel (16, 26) zum Erfassen des Vorhandenseins der Düse (10) eine drahtlose Vorrichtung (26) zum Erfassen einer Identifikationskennzeichnung (16) umfasst, die an der Düse angeordnet ist.

2. Staubsauger nach Anspruch 1, **dadurch gekennzeichnet, dass** der maximale Leistungspegel, der an den Lüftermotor (24) in der ersten Betriebsart geliefert wird, niedriger ist als der maximale Leistungspegel, der an den Lüftermotor (24) in der zweiten Betriebsart geliefert wird.

3. Staubsauger nach Anspruch 1 oder 2, **dadurch gekennzeichnet, dass** das Mittel (16) zum Erfassen des Vorhandenseins der Düse (10) eine Einrichtung zum Identifizieren des Typs der Düse (10) aufweist, und dass die Steuereinheit (25) eine erste Betriebsart umfasst, die dem Typ der identifizierten Düse (10) entspricht.

4. Staubsauger nach einem der Ansprüche 1 bis 3, **dadurch gekennzeichnet, dass** die drahtlose Vorrichtung (26) ein Lesegerät für Funkfrequenzidentifikationsetiketten ist, und dass die Identifikationskennzeichnung (16) eine Etikette des gleichen Typs ist.

## Claims

1. Vacuum cleaner (1) comprising a casing and a motor fan (24) intended to create a vacuum in a suction tube (12) of which the end is provided with a suction nozzle (10), with the casing comprising a control unit (25) that can operate the motor fan (24) according to at least two modes, **characterised in that** the vacuum cleaner (1) comprises a means for detecting (16, 26) the presence of the suction nozzle (10), **in that** the control unit (25) activates a first operating mode when the suction nozzle (10) is detected and a second operating mode when the suction nozzle (10) is not detected, and **in that** the means for detecting (16, 26) the presence of the suction nozzle (10) comprises a wireless device (26) for detecting an identification beacon(16) arranged on the suction nozzle.

2. Vacuum cleaner according to claim 1, **characterised in that** the maximum level of power delivered to the motor fan (24) in the first operating mode is less than the maximum level of power delivered to the motor fan (24) in the second operating mode.

3. Vacuum cleaner according to claim 1 or 2, **characterised in that** the means for detecting (16) the presence of the suction nozzle (10) comprises means for identifying the type of suction nozzle (10) and **in that** the control unit (25) comprises a first operating mode that corresponds to the type of suction nozzle (10) identified.

4. Vacuum cleaner according to one of claims 1 to 3, **characterised in that** the wireless device (26) is a frequency identification tag reader, and identification beacon (16) is a tag of the same type.
